# EUROPÄISCHE PATENTSCHRIFT

(11) **EP 2 616 197 B1**
(45) Veröffentlichungstag und Bekanntmachung des Hinweises auf die Patenterteilung: **12.03.2014**
(21) Anmeldenummer: 11755339.6
(22) Anmeldetag: 12.09.2011
(51) Int. Cl.: B21D 5/01, B21C 37/08

(54) **VORRICHTUNG UND VERFAHREN ZUR HERSTELLUNG VON ZUMINDEST TEILWEISE GESCHLOSSENEN HOHLPROFILEN MIT DREHBAREN GESENKHÄLFTEN UND GERINGER TAKTZEIT**
DEVICE AND METHOD FOR PRODUCING AT LEAST PARTIALLY CLOSED HOLLOW PROFILES WITH ROTATABLE DIE HALVES AND LOW CYCLE TIME
DISPOSITIF ET PROCÉDÉ POUR FABRIQUER DES PROFILÉS CREUX AU MOINS PARTIELLEMENT FERMÉS AU MOYEN DE DEMI-MATRICES ROTATIVES AVEC UN TEMPS DE CYCLE RÉDUIT

(30) Priorität: 14.09.2010 DE 102010037534
(43) Veröffentlichungstag der Anmeldung: 24.07.2013
(73) Patentinhaber: ThyssenKrupp Steel Europe AG, 47166 Duisburg (DE)
(72) Erfinder: FLEHMIG, Thomas, 40885 Ratingen (DE)
(74) Vertreter: Cohausz & Florack
(86) Internationale Anmeldenummer: PCT/EP2011/065726
(87) Internationale Veröffentlichungsnummer: WO 2012/034967

(56) Entgegenhaltungen:
- EP-A1- 1 690 607
- DE-A1-102007 021 798
- DE-U1- 8 536 655

## Beschreibung

Die Erfindung betrifft eine Vorrichtung zur Herstellung zumindest teilweise geschlossener Hohlprofile aus einer Platine durch eine U-O-Umformung mit einem Werkzeug umfassend mindestens einen U-Stempel und mindestens ein Obergesenk in einer ersten Werkzeughälfte. Daneben betrifft die Erfindung ein Verfahren zur Herstellung von zumindest teilweise geschlossenen Hohlprofilen aus einer Platine.

Zumindest teilweise geschlossene Hohlprofile werden häufig im Kraftfahrzeugbau zum Ersetzen von offenen und miteinander verschweißten Profilen verwendet. Die aus der komplexen Formgebung resultierende Anzahl an Umformschritten steht jedoch einer wirtschaftlichen Herstellweise entgegen. Die serienmäßig verwendete U-O-Umformung benötigt mindestens zwei Einformschritte, wobei jeder Einformschritt separat in einer oder mehreren Pressen realisiert wird und das Bauteil zwischen den Arbeitsstationen weitergereicht wird. Bei günstiger Auslegung kann zwar so pro Pressenhub ein fertiges Teil hergestellt werden, allerdings benötigt diese Vorrichtung umfangreiche Werkzeugsätze sowie mehrere Roboter oder Feeder zum Transport der Platinen bzw. der halbfertigen Platinen zwischen den einzelnen Pressen. Insbesondere besteht die Problematik, dass bei der U-O-Umformung die zunächst zumindest teilweise U-förmig umgeformte Platine aus dem Gesenk entnommen wird und in das Gesenk zur O-Umformung eingebracht wird. Hieraus resultieren prozesstechnische Probleme, insbesondere in Bezug auf eine Schieflage während des Einsetzens in das O-Gesenk. Darüber hinaus können Probleme bei stark rückfedernden Werkstoffen darin bestehen, dass diese nicht ohne Weiteres in das Gesenk zur O-Umformung eingebracht werden können. Aus der gattungsgemäßen und auf die Anmelderin zurückgehende deutsche Offenlegungsschrift DE 10 2007 021 798 A1 ist eine Vorrichtung zur Herstellung von zumindest teilweise geschlossenen Profilen bekannt, welche eine verschiebbare Grundplatte und einen verschiebbaren Stempel umfasst, so dass die zunächst U-förmig umgeformte Platine in der entsprechenden Matrize vor der O-Umformung verbleiben kann. Die von dieser Vorrichtung erreichbare Taktzeit ist allerdings verbesserungswürdig, da lediglich mit jedem zweiten Pressenhub ein fertiges Teil hergestellt wird. Darüber hinaus ist der apparative Aufwand dieser Vorrichtung relativ groß.

Hiervon ausgehend liegt der vorliegenden Erfindung daher die Aufgabe zu Grunde, eine Vorrichtung und ein Verfahren zur Herstellung von zumindest teilweise geschlossenen Hohlprofilen aus einer Platine vorzuschlagen, welches die Herstellung von entsprechenden Profilen mit kurzer Taktzeit und hoher Prozesssicherheit gewährleistet.

Gemäß einer ersten Lehre der vorliegenden Erfindung wird die Aufgabe durch eine gattungsgemässe Vorrichtung dadurch gelöst, mindestens zwei identische, zumindest teilweise U-förmige Gesenke in einer zweiten Werkzeughälfte vorgesehen sind, der U-Stempel und das Obergesenk der ersten Werkzeughälfte beim Schließen des Werkzeugs gleichzeitig mit jeweils einer zumindest teilweise U-förmigen Matrize im Eingriff stehen, der mindestens eine U-Stempel und das mindestens eine Obergesenk der ersten Werkzeughälfte und die mindestens zwei zumindest teilweise U-förmigen Gesenke der zweiten Werkzeughälfte zu einer in Schließrichtung des Werkzeugs verlaufenden Rotationsachse rotationssymmetrisch angeordnet sind und die erste und die zweite Werkzeughälfte relativ zueinander um diese Rotationsachse drehbar sind, so dass durch eine Drehung der ersten und/oder der zweiten Werkzeughälfte der U-Stempel und das Obergesenk jeweils mit dem ersten oder dem zweiten zumindest teilweise U-förmigen Gesenk in Eingriff stehen können.

Die erfindungsgemäße Vorrichtung weist in einem Werkzeug jeweils rotationssymmetrisch angeordnete Formelemente zur Durchführung einer U-Umformung einer ebenen Platine und einer O-Umformung einer zumindest teilweise U-förmigen Platine zu einem fertig zumindest teilweise geschlossenen Hohlprofil in beiden Werkzeughälften auf. Sie ermöglicht es, beispielsweise durch eine einfache Drehung der ersten Werkzeughälfte gegenüber der zweiten Werkzeughälfte, dass die über den U-Stempel zumindest teilweise zu einer U-förmigen Platine umgeformte Platine mit dem Obergesenk zu einem zumindest teilweise geschlossenen Profil umgeformt werden kann, ohne dass die Platine aus dem U-förmigen Gesenk entnommen werden muss. Ist gleichzeitig in der anderen U-förmigen Platine eine ebene Platine eingelegt, kann auch beim nächsten Schließen des Werkzeugs bei vorheriger Drehung der Werkzeughälften gegeneinander ein Bauteil fertig gestellt werden. Im Ergebnis sind die Taktzeiten zur Herstellung von zumindest teilweise geschlossenen Hohlprofilen sehr gering. Darüber hinaus wird auch die Gefahr einer Beschädigung der Platine durch einen Wechsel der Gesenke vor Fertigstellung des teilweise geschlossenen Hohlprofils vermieden.

Die erfindungsgemäße Verrichtung kann dadurch weiter ausgestaltet werden, dass die erste oder die zweite Werkzeughälfte feststehend ausgebildet ist, wobei die erste oder die zweite Werkzeughälfte auf einer um die Rotationsachse drehbaren Montageplatte angeordnet ist. Üblicher Weise wird lediglich eine der Werkzeughälften, die erste oder die zweite Werkzeughälfte, auf einer Montageplatte, welche um die Rotationsachse drehbar gelagert ist, angeordnet. Dies hat den Vorteil, dass die Kosten für die Herstellung der Vorrichtung geringer gehalten werden und darüber hinaus verschleißanfällige, bewegte Teile der Vorrichtung vermieden werden. Allerdings ist auch denkbar, beide Werkzeughälften drehbar auf jeweils einer Montageplatte anzuordnen, um beispielsweise durch eine Halbierung des Drehwinkels der Werkzeughälften die Taktzeiten zu minimieren.

Zur Herstellung komplexer Formen aber auch zur Verbesserung des Abformens der zumindest teilweise geschlossenen Höhlprofile kann vorzugsweise eine Kernzugvorrichtung für jede Matrize der zweiten Werkzeughälfte vorgesehen sein. Die Kernzugvorrichtung ermöglicht das einfache Einbringen eines Stützkerns in die zumindest teilweise U-förmig umgeformte Platine vor der O-Umformung zu einem teilweise geschlossenen Hohlprofil.

Darüber hinaus kann die erfindungsgemäße Vorrichtung dadurch weiter verbessert werden, dass dem U-Stempel in der ersten Werkzeughälfte Niederhalter zugeordnet sind. Niederhalter werden insbesondere dazu benötigt, den Materialeinzug bei der Herstellung einer zumindest teilweise U-förmigen Platine zu kontrollieren.

Vorzugsweise weisen die zumindest teilweise U-förmigen Gesenke der zweiten Werkzeughälfte Seitenwände auf, deren Höhe mindestens die Hälfte der maximalen, ausgerollten Seitenwandlänge des herzustellenden Hohlprofils beträgt. Die maximal ausgerollte Seitenwandlänge des herzustellenden Hohlprofils entspricht der maximalen Länge eines U-Schenkels der zumindest teilweise U-förmig umgeformten Platine vor deren O-Umformung. Diese Seitenwände der zumindest teilweise U-förmigen Gesenke ermöglichen eine Umformung der zumindest teilweise U-förmigen Platine mit höherer Prozesssicherheit bei der nachfolgenden O-Umformung, da mit diesen der Einfädelprozess der Schenkel der zumindest teilweise U-förmigen Platine in das Obergesenk verbessert wird.

Die Kapazität der Vorrichtung kann dadurch gesteigert werden, dass die erste Werkzeughälfte eine Mehrzahl an paarweise und rotationssymmetrisch zu jeweils einer Rotationsachse angeordnete U-Stempel und Obergesenke aufweist und die zweite Werkzeughälfte eine identische Anzahl rotationssymmetrisch zu den jeweiligen Rotationsachsen angeordnete, zumindest teilweise U-förmige Gesenke aufweist. Mit anderen Worten können in einer Werkzeughälfte der Vorrichtung beispielsweise zwei drehbare Teilwerkzeuge mit jeweils einem U-Stempel und jeweils einem Obergesenk vorhanden sein.In Verbindung mit den gegenüber angeordneten identischen Gesenken können dann mit jedem Arbeitshub zwei fertig geformte, zumindest teilweise geschlossene Hohlprofile hergestellt werden. Die Kapazität der Vorrichtung kann also beispielsweise verdoppelt werden. Durch die Erhöhung der Anzahl Umformelemente lässt sich nicht nur Taktzeit verringern, sondern es lassen sich auch noch weitere Bearbeitungsschritte in der gleichen Vorrichtung integrieren.

Gemäß einer zweiten Lehre der vorliegenden Erfindung wird die oben aufgezeigt Aufgabe durch ein Verfahren gelöst, welches die erfindungsgemäße Vorrichtung verwendet und die folgenden Schritte umfasst:
- Einlegen einer ersten ebenen Platine in ein erstes zumindest teilweise U-förmiges Gesenk der zweiten Werkzeughälfte,
- Umformen der ersten Platine zu einer zumindest teilweise U-förmigen Platine durch Schließen der Werkzeughälften unter Verwendung des U-Stempels der ersten Werkzeughälfte,
- Öffnen des Werkzeugs und Drehung der ersten und zweiten Werkzeughälfte gegeneinander um eine in Schließrichtung des Werkzeugs verlaufenden Rotationsachse, so dass der U-Stempel der ersten Werkzeughälfte über der zweiten zumindest teilweise U-förmigen Matrize der zweiten Werkzeughälfte und das Obergesenk der ersten Werkzeughälfte über dem ersten zumindest teilweise U-förmigen Gesenk der zweiten Werkzeughälfte positioniert ist,
- Einlegen einer zweiten ebenen Platine in dem zweiten zumindest teilweise U-förmigen Gesenk der zweiten Werkzeughälfte,
- Schließen der Werkzeughälften und gleichzeitiges Umformen der teilweise U-förmigen ersten Platine zu einem zumindest teilweise geschlossenen Hohlprofil unter Verwendung des Obergesenks der ersten Werkzeughälfte und Umformen der zweiten Platine zu einer teilweise U-förmigen Platine unter Verwendung des U-Stempels der ersten Werkzeughälfte.

Mit dem erfindungsgemäßen Verfahren ist es möglich unter besonders kurzen Taktzeiten mit jedem Schließhub des Werkzeugs jeweils ein teilweise geschlossenes Hohlprofil herzustellen, sobald beide U-förmigen Gesenke vor dem nächsten Schließhub mit umzuformenden Teilen bestückt sind. Darüber hinaus ist aufgrund des einfachen Aufbaus der erfindungsgemäßen Vorrichtung die Kosten des Verfahrens entsprechend gering.

Vorzugsweise wird die erste und/oder die zweite Werkzeughälfte nach dem Öffnen des Werkzeugs um die Rotationsachse gedreht. Insbesondere vorteilhaft ist, wenn eine der Werkzeughälften feststehend ausgebildet ist, so dass auf die Antriebe zur Durchführung der Rotation verzichtet werden kann. In diesem Fall werden die weiteren Antriebe nicht benötigt und der apparative Aufwand verringert. Denkbar ist aber auch, wie bereits ausgeführt, dass beide Werkzeughälften nach dem Öffnen des Werkzeugs um die Rotationsachse entgegengesetzt gedreht werden, um miteinander erneut im Eingriff zu stehen, um die Drehwinkel beider Werkzeughälften zu halbieren und insofern auch die Taktzeiten zu reduzieren.

Die O-Umformung kann gemäß einer weiteren Ausgestaltung dadurch prozesssicherer gestaltet werden, dass vor dem Umformen einer zumindest teilweisen U-förmigen Platine zu einem zumindest teilweise geschlossenen Hohlprofil unter Verwendung einer Kernzugvorrichtung ein Stützkern in der jeweiligen zumindest teilweise U-förmigen Platine in der zweiten Werkzeughälfte positioniert wird. Nach der O-Umformung wird der Stützkern wieder aus dem fertig geformten zumindest teilweise geschlossenen Hohlprofil entfernt.

Weisen schließlich gemäß einer weiteren Ausführungsform die zumindest teilweise U-förmigen Gesenke seitlich verschiebbare Teilbereiche der Seitenwände mit Einlaufrundungen auf und verschieben beim Schließen der Werkzeughälften die Seitenwände des Obergesenks der ersten Werkzeughälfte die verschiebbaren Teilbereiche der Seitenwände der zumindest teilweise U-förmigen Gesenke der zweiten Werkzeughälfte nach außen, kann der Einfädelungsprozess der U-Schenkel der zumindest teilweise U-förmigen Platine bei der O-Umformung zu einem zumindest teilweise geschlossenen Hohlprofil erleichtert werden.

Schließlich können vorzugsweise auch noch weitere Bearbeitungsschritte in der erfindungsgemäßen Vorrichtung durchgeführt werden, um das zumindest teilweise geschlossene Hohlprofil herzustellen. Hier kann der Vorteil einer sehr genauen Positionierung der Platinen vor bzw. nach den Umformschritten ausgenutzt werden.

Die Erfindung soll im Weiteren anhand von Ausführungsbeispielen in Verbindung mit der Zeichnung näher erläutert werden. Die Zeichnung zeigt in
- Fig. 1 bis 9: in einer schematischen Schnittansicht eine erfindungsgemäße Vorrichtung in den verschiedenen Prozessschritten bei der Herstellung zumindest teilweise geschlossener Hohlprofile,
- Fig. 10: in einer schematischen dreidimensionalen Darstellung eine erfindungsgemäße Vorrichtung mit einer Mehrzahl an paarweise angeordneten U-Stempel und Obergesenken in einer ersten Werkzeughälfte und
- Fig. 11 und 12: eine schematische Draufsicht auf das Obergesenk der ersten Werkzeughälfte während des Einfädelns der Schenkel der zumindest teilweise U-förmigen Platine.

Die Figuren 1 bis 9 zeigen in einer schematischen Schnittansicht eine erfindungsgemäße Vorrichtung 1 zur Herstellung zumindest teilweise geschlossener Hohlprofile aus einer Platine 2, mit einem Werkzeug 3. Das Werkzeug 3 weist zwei Werkzeughälften 6, 8 auf, wobei in der ersten Werkzeughälfte 6 ein U-Stempel 4 und ein Obergesenk 5 vorgesehen ist. Die zweite Werkzeughälfte 8 weist zwei identische zumindest teilweise U-förmige Gesenke 7 auf, welche gemeinsam mit dem U-Stempel 4 und den Obergesenke 5 der ersten Werkzeughälfte rotationssymmetrisch zur Rotationsachse 9 angeordnet sind.

Der U-Stempel 4 und das Obergesenk 5 stehen bei einer Schließbewegung des Werkzeugs 3 gleichzeitig in Eingriff mit beiden zumindest teilweise U-förmigen Gesenken 7 der zweiten Werkzeughälfte 8. Wie Figur 1 zeigt, sind außerdem Niederhalter 11 vorgesehen, über welche der Materialfluss der Platine während der U-Umformung gesteuert werden kann und welche die Platine 2 während der Umformung fixieren. Die Montageplatte 10, auf welcher sowohl der U-Stempel 4 als auch das Obergesenk 5 und die Niederhalter 11 der ersten Werkzeughälfte 6 angeordnet sind, ist drehbar um die Rotationsachse 9 gelagert.

In Figur 2 ist nun die erfindungsgemäße Vorrichtung in geschlossenem Zustand dargestellt. Der U-Stempel 4 formt die eingelegte erste Platine 2 zu einer zumindest teilweise U-förmigen Platine um, wobei die Niederhalter 11 den Materialfluss während der Umformung durch Einstellung einer entsprechenden Anpresskraft steuern. Nach dem Erreichen der Endposition öffnet sich das Werkzeug wieder, bis die Werkzeughälften 6, 8 gegeneinander verdreht werden können. Eine Rotation der ersten Werkzeughälfte 6, wie es im vorliegenden Ausführungsbeispiel dargestellt ist, um die Rotationsachse 9 ermöglicht die Positionierung des U-Stempels 4 oberhalb einer Platine 12, welche in dem zweiten zumindest teilweise U-förmigen Gesenk 7 der Werkzeughälfte 8 eingelegt worden ist. Darüber hinaus wird, wie in Figur 3 dargestellt, ein Stützkern 13 über eine nicht dargestellt Kernzugvorrichtung in die jetzt zumindest teilweise U-förmige umgeformte Platine 2 in dem ersten zumindest teilweise U-förmigen Gesenk der zweiten Werkzeughälfte 8 eingebracht. Anschließend erfolgt eine erneute Schließbewegung des Werkzeugs, wie in Figur 4 dargestellt ist.

Bei dieser Schließbewegung wird sowohl ein zumindest teilweise geschlossenes Hohlprofil 2 als auch eine zumindest teilweise U-förmige Platine 14 erzeugt. Dies ist der erste Schließhub des Werkzeugs, bei welchem ein fertig hergestelltes, teilweise geschlossenes Hohlprofil 2 hergestellt wird.

Figur 5 zeigt das Ausführungsbeispiel der Vorrichtung in geöffnetem Zustand. Das teilweise geschlossene Hohlprofil 2 kann aus dem geöffneten Werkzeug 3, wie in Figur 6 dargestellt, entnommen werden und eine neue Platine 15 in das frei werdende, zumindest teilweise U-förmige Gesenk 7 der zweiten Werkzeughälfte 8 eingelegt werden. Anschließend oder davor erfolgt erneut eine Rotation der ersten Werkzeughälfte 6 um die Rotationsachse 9, so dass wieder der Stempel 4 mit der Platine 15 und das Obergesenk 5 der ersten Werkzeughälfte 6 mit der zumindest teilweise U-förmigen Platine 14 in Eingriff stehen. Zuvor wurde auch hier in dem zumindest teilweise U-förmigen Gesenk 7 der zweiten Werkzeughälfte ein Stützkern 13 eingebracht.

Das Ausführungsbeispiel der erfindungsgemäßen Vorrichtung nach dem nächsten Schließvorgang allerdings in geöffnetem Zustand zeigt Figur 8. Zu erkennen ist, dass die U-förmige Platine 14 in dem anderen, identischen U-förmigen Gesenk 7 zu einem fertigen, zumindest teilweise geschlossenes Hohlprofil 14 umgeformt wurde und entnommen werden kann. Anschließend wird das Gesenk 7 mit einer nächsten Platine 17 bestückt. Um den Produktionsvorgang fortzufahren wird die erste Werkzeughälfte 6 wiederum gegenüber der zweiten Werkzeughälfte 8 gedreht, so dass der U-Stempel 4 die neu eingelegte Platine 17 beim nächsten Schließvorgang zu einer zumindest teilweise U-förmigen Platine umformt, Fig. 9.

Aus der Beschreibung des dargestellten Ausführungsbeispiels wird deutlich, dass mit dem Ausführungsbeispiel der erfindungsgemäßen Vorrichtung mit jedem Arbeitshub ein fertig gestelltes, zumindest teilweise geschlossenes Hohlprofil hergestellt werden kann und damit die Taktzeiten zu deren Herstellung deutlich verringert werden kann.

Um die Stückzahlen weiter zu erhöhen aber auch um weitere Bearbeitungsschritte zu integrieren, kann beispielsweise das in Figur 10 dargestellte Ausführungsbeispiel verwendet werden. In einer Vorrichtung sind hierzu zwei drehbar gelagerte Montageplatten 10' vorgesehen, welche jeweils einen U-Stempel 4', ein Obergesenk 5' und Niederhalter 11' in der ersten Werkzeughälfte 6' aufweisen. Die zweite Werkzeughälfte 8' umfasst insgesamt vier identische zumindest teilweise U-förmige Gesenke 7', welche zur U-O-Umformung genutzt werden. Zusätzlich sind in der Vorrichtung 1' aus Figur 10 Kernzugvorrichtungen 18' für jedes zumindest teilweise U-förmige Gesenk 7' der zweiten Werkzeughälfte 8' vorgesehen. Die in Figur 10 dargestellte Vorrichtung 1' zeichnet sich daher durch eine doppelt so hohe Kapazität wie die in den Figuren 1 bis 9 dargestellte Vorrichtung aus.

In den Figuren 11 und 12 ist der Einfädelungsvorgang unter Verwendung der seitlich verschiebbaren Teilbereiche 20 der Seitenwände der zumindest teilweise U-förmigen Gesenke 7 bei der O-Umformung dargestellt. Das Obergesenk 5 weist Seitenwände 19 auf, welche die verschiebbaren Teilbereiche 20 der Seitenwände des zumindest teilweise U-förmigen Gesenks 7 der zweiten Werkzeughälfte nach außen unter zu Hilfenahme der Einlaufrundungen 21 verschieben, so dass die zumindest teilweise U-förmige Platine 2 in das Obergesenk 5 besonders sicher einfädelt. Die Einlaufrundungen 21 sorgen, zusammen mit der Höhe der Seitenwände der zumindest teilweise U-förmigen Gesenke 7 dafür, dass ein besonders prozesssicherer Einfädelungsprozess gelingt, da die Rückfederung der U-förmigen geformten Platine in dem Gesenk 7 gering ist. Denkbar ist aber auch, dass das nach außen Verschieben der Teilbereiche 20 der Seitenwände 19 zusätzlich aktiv unterstütz wird, um den Verschleiß an den Einlaufrundungen zu minimieren. Die Seitenwände des zumindest teilweise U-förmigen Gesenks 7 weisen hierzu eine Höhe von mindestens der Hälfte der maximalen, ausgerollten Seitenwandlänge des herzustellenden Hohlprofils, also eines Schenkels des zumindest teilweisen U-Profils auf. Insgesamt kann damit ein prozesssicheres Verfahren zur Herstellung zumindest teilweise geschlossener Hohlprofile mit geringen Taktzeiten und Investitionskosten zur Verfügung gestellt werden.

## Patentansprüche

1. Vorrichtung (1) zur Herstellung zumindest teilweise geschlossener Hohlprofile aus einer Platine (2) durch eine U-O-Umformung mit einem Werkzeug (3) umfassend mindestens einen U-Stempel (4) und mindestens ein Obergesenk (5) in einer ersten Werkzeughälfte (6), **dadurch gekennzeichnet, dass** mindestens zwei identische, zumindest teilweise U-förmige Matrizen (7) in einer zweiten Werkzeughälfte (8) vorgesehen sind, der U-Stempel (4) und das Obergesenk (5) der ersten Werkzeughälfte (6) beim Schließen des Werkzeugs (3) gleichzeitig mit jeweils einem zumindest teilweise U-förmigen Gesenk (7) im Eingriff stehen, der mindestens eine U-Stempel (4) und das mindestens eine Obergesenk (5) der ersten Werkzeughälfte (6) und die mindestens zwei zumindest teilweise U-förmigen Gesenke (7) der zweiten Werkzeughälfte (8) zu einer in Schließrichtung des Werkzeugs (3) verlaufenden Rotationsachse (9) rotationssymmetrisch angeordnet sind und die erste und die zweite Werkzeughälfte (6,8) relativ zueinander um diese Rotationsachse (9) drehbar sind, so dass durch eine Drehung der ersten und/oder der zweiten Werkzeughälfte (6,8) der U-Stempel (4) und das Obergesenk (5) jeweils mit dem ersten oder dem zweiten zumindest teilweise U-förmigen Gesenk (7) in Eingriff stehen können.

2. Vorrichtung nach Anspruch 1,
**dadurch gekennzeichnet, dass** die erste oder die zweite Werkzeughälfte (6,8) feststehend ausgebildet ist, wobei die erste oder zweite Werkzeughälfte (6,8) auf einer um die Rotationsachse drehbaren Montageplatte (10) angeordnet ist.

3. Vorrichtung nach Anspruch 1 oder 2,
**dadurch gekennzeichnet, dass** eine Kernzugvorrichtung (18') für jedes Gesenk (7') der zweiten Werkzeughälfte (8,8') vorgesehen ist.

4. Vorrichtung nach einem der Ansprüche 1 bis 3,
**dadurch gekennzeichnet, dass** dem U-Stempel (4) in der ersten Werkzeughälfte (6) Niederhalter (11) zugeordnet sind.

5. Vorrichtung nach einem der Ansprüche 1 bis 4,
**dadurch gekennzeichnet, dass** die zumindest teilweise U-förmigen Gesenke (7,7') der zweiten Werkzeughälfte (8,8') Seitenwände aufweisen, deren Höhe mindestens die Hälfte der maximalen, ausgerollten Seitenwandlänge des herzustellenden Hohlprofils beträgt.

6. Vorrichtung nach einem der Ansprüche 1 bis 5,
**dadurch gekennzeichnet, dass** die Seitenwände der zumindest teilweise U-förmigen Gesenke (7,7') zumindest in Teilbereichen (20) nach außen verschiebbar sind und diese Teilbereiche (20) Einlaufrundungen (21) aufweisen.

7. Vorrichtung nach einem der Ansprüche 1 bis 6,
**dadurch gekennzeichnet, dass** die erste Werkzeughälfte (6') eine Mehrzahl an paarweise und rotationssymmetrisch zu jeweils einer Rotationsachse angeordnete U-Stempel (4') und Obergesenke (5') aufweist und die zweite Werkzeughälfte (8') eine identische Anzahl rotationssymmetrisch zu den jeweiligen Rotationsachsen angeordnete, zumindest teilweise U-förmige Gesenke (7') aufweist.

8. Verfahren zur Herstellung eines zumindest teilweise geschlossenen Hohlprofils unter Verwendung einer Vorrichtung gemäß einem der Ansprüche 1 bis 7, mit folgenden Schritten:
- Einlegen einer ersten ebenen Platine in ein erstes zumindest teilweise U-förmiges Gesenk der zweiten Werkzeughälfte,
- Umformen der ersten Platine zu einer zumindest teilweise U-förmigen Platine durch Schließen der Werkzeughälften unter Verwendung des U-Stempels der ersten Werkzeughälfte,
- Öffnen des Werkzeugs und Drehung der ersten und zweiten Werkzeughälfte gegeneinander um eine in Schließrichtung des Werkzeugs verlaufende Rotationsachse, so dass der U-Stempel der ersten Werkzeughälfte über dem zweiten zumindest teilweise U-förmigen Gesenk der zweiten Werkzeughälfte und das Obergesenk der ersten Werkzeughälfte über dem ersten zumindest teilweise U-förmigen Gesenk der zweiten Werkzeughälfte positioniert ist,
- Einlegen einer zweiten ebenen Platine in dem zweiten zumindest teilweise U-förmigen Gesenk der zweiten Werkzeughälfte,
- Schließen der Werkzeughälften und gleichzeitiges Umformen der teilweise U-förmigen ersten Platine zu einem zumindest teilweise geschlossenen Hohlprofil unter Verwendung des Obergesenks der ersten Werkzeughälfte und gleichzeitiges Umformen der zweiten Platine zu einer teilweise U-förmigen Platine unter Verwendung des U-Stempels der ersten Werkzeughälfte.

9. Verfahren nach Anspruch 8,
**dadurch gekennzeichnet, dass** die erste und/oder die zweite Werkzeughälfte nach dem Öffnen des Werkzeugs um die Rotationsachse gedreht wird.

10. Verfahren nach Anspruch 8 oder 9,
**dadurch gekennzeichnet, dass** vor dem Umformen einer zumindest teilweise U-förmigen Platine zu einem zumindest teilweise geschlossenen Profil unter Verwendung einer Kernzugvorrichtung ein Stützkern in der jeweiligen zumindest teilweise U-förmigen Platine in der zweiten Werkzeughälfte positioniert wird.

11. Verfahren nach einem der Ansprüche 8 bis 10,
**dadurch gekennzeichnet, dass** die zumindest teilweise U-förmigen Gesenke seitlich verschiebbare Teilbereiche der Seitenwände aufweisen und beim Schließen der Werkzeughälften die Seitenwände des Obergesenks der ersten Werkzeughälfte die verschiebbaren Teilbereiche der Seitenwände der zumindest teilweise U-förmigen Gesenke der zweiten Werkzeughälfte nach außen verschieben.

12. Verfahren nach einem der Ansprüche 8 bis 11,
**dadurch gekennzeichnet, dass** weitere Bearbeitungsschritte in der Vorrichtung durchgeführt werden.

## Claims

1. Device (1) for producing at least in part closed hollow profiles from a blank (2) by means of a U-O-forming with a tool (3) comprising at least a U-stamp (4) and at least an upper cavity (5) in a first tool half (6), **characterised in that** at least two identical at least in part U-shaped cavities (7) are provided in a second tool half (8), the U-stamp (4) and the upper cavity (5) of the first tool half (6) each mesh simultaneously when the tool (3) is closed with an at least in part U-shaped cavity (7), the at least one U-stamp (4) and the at least one upper cavity (5) of the first tool half (6) and the at least two at least in part U-shaped cavities (7) of the second tool half (8) are arranged in a rotationally symmetrical manner along a rotational axis (9) running in closing direction of the tool (3) and the first and the second tool halves (6, 8) are rotatable relative to one another about this rotational axis (9) such that rotating the first and/or the second tool half (6, 8) can mesh the U-stamp (4) and the upper cavity (5) with the first or the second at least in part U-shaped cavity (7), respectively.

2. Device according to Claim 1, **characterised in that** the first or the second tool half (6, 8) is formed in a fixed manner, wherein the first or the second tool half (6, 8) being arranged on a mounting plate (10) which is rotatable about the rotational axis.

3. Device according to either Claim 1 or Claim 2, **characterised in that** a core pulling device (18') is provided for each cavity (7') of the second tool half (8, 8').

4. Device according to any one of Claims 1 to 3, **characterised in that** hold-down devices (11) are assigned to the U-stamp (4) in the first tool half (6).

5. Device according to any one of Claims 1 to 4, **characterised in that** the at least in part U-shaped cavities (7, 7') of the second tool half (8, 8') show side walls, the height of which is at least half of the maximum, rolled out side wall length of the hollow profile to be produced.

6. Device according to any one of Claims 1 to 5, **characterised in that** the side walls of the at least in part U-shaped cavities (7, 7') are displaceable at least in partial areas (20) in an outwards direction and these partial areas (20) have inflow curves (21).

7. Device according to any one of Claims 1 to 6, **characterised in that** the first tool half (6') has a plurality of U-stamps (4') and upper cavities (5) arranged in pairs and in a rotationally symmetrical manner to a rotational axis, respectively and the second tool half (8') has an identical number of at least in part U-shaped cavities (7') which are arranged in a rotationally symmetrical manner to the respective rotation axis.

8. Method for the production of an at least in part closed hollow profile using a device according to any one of Claims 1 to 7 with the following steps:
- Insertion of a first level blank into a first at least in part U-shaped cavity of the second tool half,
- Forming of the first blank into an at least in part U-shaped blank by closing the tool halves using the U-stamp of the first tool half,
- Opening of the tool and rotation of the first and second tool halves against one another along a rotational axis running in the closing direction of the tool such that the U-stamp of the first tool half is positioned above the second at least in part U-shaped cavity of the second tool half and the upper cavity of the first tool half is positioned above the first at least in part U-shaped cavity of the second tool half,
- Insertion of a second level blank into a second at least in part U-shaped cavity of the second tool half,
- Closing of the tool halves and simultaneous forming of the in part U-shaped first blank into an at least in part closed hollow profile using the upper cavity of the first tool half and simultaneous forming of the second blank into an in part U-shaped blank using the U-stamp of the first tool half.

9. Method according to Claim 8, **characterised in that** the first and/or the second tool half is rotated about the rotational axis following the opening of the tool.

10. Method according to either Claim 8 or Claim 9, **characterised in that** before the forming of an at least in part U-shaped blank into an at least in part closed profile using a core pulling device, a support core is positioned in the respective at least in part U-shaped blank in the second tool half.

11. Method according to any one of Claims 8 to 10, **characterised in that** the at least in part U-shaped cavities have laterally displaceable partial areas of the side walls and when the tool halves are closed the side walls of the upper cavity of the first tool half displace the displaceable partial areas of the side walls of the at least in part U-shaped cavities of the second tool half in an outwards direction.

12. Method according to any one of Claims 8 to 11, **characterised in that** further processing steps are carried out in the device.

## Revendications

1. Dispositif (1) de fabrication de profilés creux au moins partiellement fermés à partir d'une platine (2) par l'intermédiaire d'un façonnage en U-O avec un outil (3) comprenant au moins un poinçon en U (4) et au moins une matrice supérieure (5) dans une première moitié d'outil (6),
**caractérisé en ce que**
deux matrices (7) identiques, au moins partiellement en forme de U sont prévues dans une deuxième moitié d'outil (8), le poinçon en U (4) et la matrice supérieure (5) de la première moitié d'outil (6) viennent en prise simultanément lors de la fermeture de l'outil (3) avec une matrice (7) respective au moins partiellement en forme de U, le au moins un poinçon en U (4)et la au moins une matrice supérieure (5) de la première moitié d'outil (6) et les au moins deux matrices (7) partiellement en forme de U de la deuxième moitié d'outil (8) sont disposés symétriquement en rotation par rapport à un axe de rotation (9) s'étendant dans la direction de fermeture de l'outil (3) et la première et la deuxième moitié d'outil (6,8) sont rotatives l'une par rapport à l'autre autour de cet axe de rotation (9), de sorte que au moyen d'une rotation de la première et/ou la deuxième moitié d'outil (6,8) le poinçon en U (4) et la matrice supérieure (5) puissent respectivement venir en prise avec la première ou la deuxième matrice (7) au moins partiellement en forme de U.

2. Dispositif selon la revendication 1,
**caractérisé en ce que**
la première ou la deuxième moitié d'outil (6,8) est conçue de manière stationnaire, dans lequel la première ou la deuxième moitié d'outil (6,8) est disposée sur une plaque de montage (10) rotative autour de l'axe de rotation.

3. Dispositif selon les revendications 1 ou 2,
**caractérisé en ce que**
un dispositif de traction de noyau (18') pour chaque matrice (7') de la deuxième moitié d'outil (8,8') est prévu.

4. Dispositif selon une des revendications 1 à 3,
**caractérisé en ce que**
des serre-flans (11) sont affectés au poinçon en U (4) dans la première moitié d'outil (6).

5. Dispositif selon une des revendications 1 à 4,
**caractérisé en ce que**
les matrices (7,7') au moins partiellement en forme de U de la deuxième moitié d'outil (8,8') présentent des parois latérales, dont la hauteur correspondent au moins à la moitié de la longueur maximale des parois latérales déroulées du profilé creux à fabriquer.

6. Dispositif selon une des revendications 1 à 5,
**caractérisé en ce que**
les parois latérales des matrices (7,7') au moins partiellement en forme de U sont coulissables vers l'extérieur au moins dans des régions partielles (20) et ces régions partielles (20) présentent des arrondis d'admission (21).

7. Dispositif selon une des revendications 1 à 6,
**caractérisé en ce que**
la première moitié d'outil (6') présente une pluralité de poinçons en U (4') et de matrices supérieures (5') disposés par paires et symétriques en rotation par rapport à un axe de rotation respectif et la deuxième moitié d'outil (8') présente un nombre identique de matrices (7') au moins partiellement en forme de U, disposées de manière symétrique en rotation par rapport aux axes de rotation respectifs.

8. Procédé de fabrication d'une profilé creux au moins partiellement fermé en utilisant un dispositif selon une des revendications 1 à 7, comportant les étapes suivantes:
- placer une première platine plate dans une première matrice au moins partiellement en forme de U de la deuxième moitié d'outil,
- façonner la première platine en une platine au moins partiellement en forme de U en fermant les moitiés d'outil en utilisant le poinçon en U de la première moitié d'outil,
- ouvrir l'outil et tourner la première et la deuxième moitié d'outil l'une contre l'autre autour d'un axe de rotation s'étendant dans la direction de fermeture de l'outil, de sorte que le poinçon en U de la première moitié d'outil soit positionné par l'intermédiaire de la deuxième matrice au moins partiellement en forme de U de la deuxième moitié d'outil et la matrice supérieure de la première moitié d'outil par l'intermédiaire de la première matrice au moins partiellement en forme de U de la deuxième moitié d'outil,
- placer une deuxième platine plate dans la deuxième matrice au moins partiellement en forme de U de la deuxième moitié d'outil,
- fermer les moitiés d'outil et façonner simultanément la première platine partiellement en forme de U en un profilé creux au moins partiellement fermé en utilisant la matrice supérieure de la première moitié d'outil et façonner simultanément la deuxième platine en une platine partiellement en forme de U en utilisant le poinçon en U de la première moitié d'outil.

9. Procédé selon la revendication 8,
**caractérisé en ce que**
la première et/ou la deuxième moitié d'outil est tournée autour de l'axe de rotation après l'ouverture de l'outil.

10. Procédé selon les revendications 8 ou 9,
**caractérisé en ce que**
avant le façonnage d'une platine au moins partiellement en forme de U en un profilé au moins partiellement fermé en utilisant un dispositif de traction de noyau un noyau de support est positionné dans la platine respective au moins partiellement en forme de U dans la deuxième moitié d'outil.

11. Procédé selon une des revendications 8 à 10,
**caractérisé en ce que**
les matrices au moins partiellement en forme de U présentent des régions partielles des parois latérales coulissables latéralement et, lors de la fermeture des moitiés d'outil, les parois latérales de la matrice supérieure de la première moitié d'outil coulissent vers l'extérieur les régions partielles coulissables des parois latérales des matrices au moins partiellement en forme de U de la deuxième moitié d'outil.

12. Procédé selon une des revendications 8 à 11,
**caractérisé en ce que**
des étapes d'usinage supplémentaires sont effectuées dans le dispositif.
